# EUROPÄISCHE PATENTANMELDUNG

(11) **EP 0 007 047 A1**
(43) Veröffentlichungstag der Anmeldung: **23.01.1980**
(21) Anmeldenummer: 79102195.9
(22) Anmeldetag: 29.06.1979
(51) Int. Cl.: G03G 15/08

(54) **Vorratsbehälter für pulverförmiges Material, z.B. Toner**

(30) Priorität: 19.07.1978 DE 2831805
(71) Anmelder: SIEMENS AKTIENGESELLSCHAFT, 80333 München (DE)
(72) Erfinder: Hausmann, Gerhard, D-8031 Olching (DE)

(57) **Zusammenfassung**

Von einem Vorratsbehälter zur Aufnahme von pulverförmigem Material wird das pulverförmige Material mit Hilfe einer Fördervorrichtung zu einem Verbrauchsbehälter transportiert. Der Vorratsbehälter kann z.B. als pulverförmiges Material Tonerpulver aufnehmen, das zu einer Entwicklerstation eines nichtmechanischen Kopier- oder Druckgerätes transportiert werden muß. Da das pulverförmige Material oft sehr schlechte Schütteigenschaften hat, leicht verklumpt und an den Gehäusewandungen anhaftet, ist in dem Vorratsbehälter eine Vorrichtung (AC, SE) mit einem Schäldraht (DR) angeordnet, die ständig rotiert und mit dem Schäldraht (DR) das pulverförmige Material von der Gehäusewandung des Vorratsbehälters entfernt und dieses zusätzlich auflockert. Das Gehäuse des Vorratsbehälters besteht dabei aus einem runden Teil (RT), in dem die Vorrichtung mit dem Schäldraht (DR) angeordnet ist, und einem von dem runden Teil ausgehenden, sich ständig verjüngenden weiteren Teil (WT). Am Ende des runden Teiles (RT) ist eine Öffnung angeordnet, die zu einem Förderrohr (FR) führt, in der eine Förderspirale (SP) angeordnet sein kann.

## Beschreibung

Die Erfindung bezieht sich auf einen Vorratsbehälter für pulverförmiges Material, das mit Hilfe einer Fördervorrichtung zu einem Vorratsbehälter transportiert wird, insbesondere zur Zufuhr von Tonerpulver aus einem Vorratsbehälter in die Entwicklerstation bei einem nichtmechanischen Druck-oder Kopiergerät.

Einrichtungen, mit deren Hilfe pulverförmiges Material aus einem Vorratsbehälter in einen Verbrauchsbehälter transportiert wird, sind insbesondere bei den Entwicklerstationen für nichtmechanische Druck-oder Kopiergeräte erforderlich. Solche nichtmechanischen Druck-oder Ropiergeräte können z.B. nach dem elektrofotografischen oder elektrografischen Verfahren arbeiten. Danach werden auf einem Aufzeichnungsträger oder einem Zwischenträger, z.B. einer Trommel, auf einer Halbleiterschicht aus fotoelektrischen oder dielektrischen Material Ladungsbilder der zu druckenden oder kopierenden Zeichen erzeugt. Diese Ladungsbilder müssen zur Sichtbarmachung entwickelt werden. Dazu werden sie durch eine Entwicklerstation geführt, in der auch das Tonerpulver enthalten ist. Das Tonerpulver wird in die Nähe der Ladungsbilder gebracht, z.B. mit Hilfe von Magnetbürsten und geht dabei an den Stellen, an denen die Ladungsbilder auf dem Aufzeichnungsträger oder Zwischenträger vorhanden sind, auf.diese über. Anschließend werden diese Pulverbilder entweder direkt fixiert oder, wenn ein Zwischenträger verwendet wird, werden diese auf einen Aufzeichnungsträger, z.B. eine Papierbahn, übertragen und dann erst fixiert.

Beim Betrieb eines derartigen Druck-oder Kopiergerätes wird somit ständig Tonerpulver in der Entwicklerstation verbraucht Es muß also ständig nachgeliefert werden. Dabei ist zu berücksichtigen, daß das Tonerpulver, ein pulverisierter Kunststoff, schwer schüttbar, nicht rieselfähig und leicht verklumpend ist.

Es sind bereits Einrichtungen bekannt, mit deren Hilfe Tonerpulver aus einem Vorratsbehälter, der benachbart zu der Entwicklerstation angeordnet ist, in die Entwicklerstationen transportiert wird. Aus der US-Patentschrift 3 954 331 ergibt sich eine derartige Einrichtung. Hier ist der Vorratsbehälteer über der Entwicklerstation angeordnet. Am unteren Ende der Entwicklerstation ist eine Verteilerrolle vorgesehen, durch die des Tonerpulver aus dem Vorratsbehälter in die Entwicklerstation transportiert wird. Diese Verteilerrolle kann aus einem Kuststoffschaum bestehe, oder wie es sich aus der US-Patentschrift 3 754 526 ergibt, eine Metallrolle sein, die mit Zähnen versehen ist.

Eine andere bekannte Einrichtung kann der US-Patentschrift 3 333 572 entnommen werden. Hier hat der Vorratsbehälter an seiner Unterseite öffnungen, durch die das Tonerpulver hindurchrieseln kann. Um den Rieselvorgang zu verbessern, wird der gesamte Vorratsbehälter durch eine spezielle Vorrichtung in Vibration versetzt. Die bekannten Einrichtungen haben den Nachteil, daß durch sie ein Verklumpen des Toners im Vorratsbehälter nicht verhindert werden kann. Zudem sind sie zum Teil sehr aufwendig und teuer.

Die der Erfindung zugrundeliegende Aufgabe besteht darin, einen Vorratsbehälter für pulverförmiges Material, das mit Hilfe einer Fördervorrichtung zu einem Verbrauchsbehälter transportiert wird, anzugeben, bei dem ein Verklumpen des pulverförmigen Materials verhindert wird und der zudem einfach aufgebaut ist. Diese Aufgabe wird dadurch gelöst, daß der Vorratsbehälter aus einem runden Teil und einem von dem runden Teil ausgehenden weiteren Teil besteht, und daß in dem runden Teil eine Vorrichtung mit einem Schäldraht angeordnet ist, durch die das pulverförmige Material von der Gehäusewandung des Vorratsbehälters entfernbar ist.

Vorteilhaft ist es, den weiteren Teil des Vorratsbehälters als einen von dem runden Teil ausgehenden, sich gleichmäßig verjüngenden Teil auszuführen. Damit hat der weitere Teil schräg gestellte Wandungen, die ein Anhaften des pulverförmigen Materials in diesem Bereich verhindern.

Ein einfacher Aufbau der Vorrichtung mit dem Schäldraht ergibt sich dann, wenn sie aus einer im Vorratsbehälter drehbar angeordneten Achse, die benachbart zu jeder Längswand des Behälters ein Seitenteil hat, und aus mindestens einem Schäldraht besteht, der zwischen den beiden Seitenteilen angeordnet ist.

Zum Transport des pulverförmigen Materials von dem Vorrats= behälter in den Verbrauchsbehälter ist es zweckmäßig, an dem vom weiteren Teil des Vorratsbehälters abgewandten Ende des runden Teiles eine öffnung vorzusehen, die zu einem Förderrohr führt. In das Förderrohr kann dann eine Förderspirale angeordnet werden.

Anhand eines Ausführungsbeispiels, das in den Figuren dargestellt ist, wird die Erfindung weiter erläutert. Es zeigen:
Fig.1 einen Querschnitt durch den Vorratsbehälter,
Fig.2 einen Längsschnitt durch den Vorratsbehälter.

Aus Figur 1 ergibt sich, daß das Gehäuse des Vorratsbehälters aus einem runden Teil RT und einem von dem runden Teil ausgehenden weiteren Teil besteht. Das weitere Teil verjüngt sich gleichmäßig ausgehend von dem runden Teil RT. Am Ende des weiteren Teiles WT ist dann eine Einfüllöffnung OF für das pulverförmige Material, z.B. Tonerpulver, vorgesehen. Diese Einfüllöffnung OF kann beim Betrieb abgedeckt Bein.. Dies ist in der Figur nicht gezeigt. Das vom weiteren Teil WT abgewandte Ende des runden Teiles RT enthält ebenfalls eine öffnung T0, an der ein Förderrohr FR angeordnet ist. Dieses Förderrohr FR kann an das runde Teil RT angeschraubt sein, es kann aber auch Bestandteil des Gehäuses des Vorratsbehälters sein. Zum Transport des pulverförmigen Materials vom Vorratsbehälter zu einem Verbrauchsbehälter (in Richtung des Pfeiles) kann in dem Förderrohr FR eine Förderspirale SP angeordnet sein.

Um ein Verklumpen des pulverförmigen Materials im Vorratsbehälter und ein Anhaften des pulverförmigen Materials an der Gehäusewandung zu verhindern, ist im runden Teil RT des Vorratsbehälters eine Vorrichtung vorgesehen, die mit einem Schäldraht DR versehen ist. Sie besteht aus einer drehbar angeordneten Achse AC, die benachbart zu der Vorder- und Rückwand LW des VVorratsbehälters scheibenförmige, Seitentefle SE enthält. Zwischen den Seitenteilen sind die Schäldrähte _{DR} angeordnet. Die Schädrähte DR liegen so, daß sie bei einer Drehbewegung der Achse AC in der Nähe der Gehäusewandung des Vorratsbehälters entlanglaufen.

Der Antrieb der Achse AC erfolgt durch einen Motor MO, der gleichzeitig die Förderspirale antreiben kann.

Im Betrieb ist der Vorratsbehälter normalerweise mit pulverförmigen Material, z.B. Tonerpulver, gefüllt. Zum Beispiel kann, wie Fig.1 zeigt, der Vorratsbehälter bis zur Markierung MK mit pulverförmigen Material gefüllt sein. Der Weitertransport des pulverförmigen Materials zu einem Verbrauchsbehälter wird durch die Fördervorrichtung mit der Förderspirale SP durchgeführt. Da das pulverförmige Material sehr schlechte Schütteigenschaften hat und sehr gerne an der Gehäusewandung haften bleibt, rutscht das pulverförmige Material trotz des Weitertransports durch die Fördervorrichtung nicht nach unten zum Förderrohr FR durch. Um dies zu verhindern, wird die Vorrichtung mit einem Schäldraht DR in Drehrichtung versetzt. Mit dem Schäldraht DR wird auf einfache Weise das pulverförmige Material von der Gehäusewandung entfernt und zudem das pulverförmige Material augelockert. Es rutscht dadurch zum Förderrohr FR weiter.

### Bezugszeichenliste

RT Runder Teil des Vorratsbehälters
WT Weiterer Teil des Vorratsbehälters
AC Achse der Vorrichtung
SE Seitenteil der Vorrichtung
DR Schäldraht
OF Einfüllöffnung
TO Öffnung im runden Teil des Vorratsbeh.
FR Förderrohr
SP Förderspirale
MO Motor
MK Finfüllhöhe des pulverförmigen Materials im Vorratsbehälter

## Patentansprüche

1. Vorratsbehälter für pulverförmiges Material, das mit Hilfe einer Fördervorrichtung zu einem Verbrauchsbehälter transportiert wird, insbesondere zur Zufuhr von Tonerpulver aus einem Vorratsbehälter in die Entwicklerstation bei einem nichtmechanischen Druck-oder Kopiergerät, dadurch gekennzeichnet, daß der Vorratsbehälter aus einem runden Teil (RT) und einem von dem runden Teil ausgehenden weiteren Teil (WT) besteht, und daß in dem runden Teil eine Vorrichtung. (AC, SE) mit einem Schäldraht (DR) angeordnet..ist, durch den das pulverförmige Material von der Gehäusewandung entfernbar ist.

2. Vorratsbehälter nach Anspruch 1, dadurch gekennzeichnet, daß der weitere Teil (WT) aus einem von dem runden Teil (RT) ausgehenden, sich gleichmäßig verjüngenden Teil besteht.

3. Vorratsbehälter nach Anspruch 1 oder 2, gekennzeichnet durch eine Vorrichtung aus einer drehbar in dem Vorratsbehälter angeordneten Achse (AC), die benachbart zu jeder der Vorder-und Rückwand (LW) des Vorratsbehälters ein Seitenteil (SE) hat, und aus mindestens einem Schäldraht (DR), der zwischen den beiden Seitenteilen (SE) angeordnet ist.

4. Behälter nach einem der vorhergehenden Ansprüche, dadurch gekennzeichnet, daß das dem verjüngenden Teil (WT) abgewandte Ende des runden Teiles (RT) mit einer Öffnung (TO) versehen ist, die zu einem Förderrohr (FR) führt.

5. Vorrichtung nach Anspruch 4, dadurch gekennzeichnet, daß in dem Förderrohr (FR) eine Förderspirale (SP) angeordnet ist.
